# EUROPÄISCHE PATENTSCHRIFT

(11) **EP 4 353 467 B1**
(45) Veröffentlichungstag und Bekanntmachung des Hinweises auf die Patenterteilung: **13.08.2025**
(21) Anmeldenummer: 22201261.9
(22) Anmeldetag: 13.10.2022
(51) Int. Cl.: B31B 50/44, B65B 43/10, B31B 100/00, B31B 110/35

(54) **FALTVORRICHTUNG ZUM FALTEN EINES KARTONZUSCHNITTS**
FOLDING DEVICE FOR FOLDING A CARTON BLANK
DISPOSITIF DE PLIAGE POUR PLIER UNE ÉBAUCHE DE CARTON

(43) Veröffentlichungstag der Anmeldung: 17.04.2024
(73) Patentinhaber: SOMIC Verpackungsmaschinen GmbH & Co. KG, 83123 Amerang (DE)
(72) Erfinder: LIPP, Josef, 83561 Ramerberg (DE); STEFFINGER, Bernard, 83549 Eiselfing (DE); SICKINGER, Mathias, 84539 Ampfing (DE)
(74) Vertreter: Weickmann & Weickmann PartmbB

(56) Entgegenhaltungen:
- DE-A1- 4 323 802
- DE-U1- 20 019 140
- ES-B1- 2 678 670
- US-A1- 2013 109 555
- SOMIC AMERICA: "SOMIC Virtual Show 424 Case Packer Video", 16 November 2020 (2020-11-16), XP093039980, Retrieved from the Internet <URL:https://www.youtube.com/watch?v=4J1yflDMTBw> [retrieved on 20230418]

## Beschreibung

Die Erfindung betrifft eine Faltvorrichtung zum Falten eines nicht zur Faltvorrichtung gehörenden Kartonzuschnitts, umfassend eine Faltmatrizeneinheit und eine Faltkopfeinheit, wobei die Faltmatrizeneinheit dazu ausgebildet ist, den Kartonzuschnitt um die Faltkopfeinheit herum zu falten.

Die Faltmatrizeneinheit bekannter Faltvorrichtungen der Anmelderin umfasst einen im Wesentlichen horizontalen U-förmigen Rahmen, an welchem eine Mehrzahl von vertikal ausgerichteten Faltwerkzeugen angeordnet ist. Der Basisschenkel der U-Form ist an einem Vertikalträger der Faltvorrichtung in Höhenrichtung auf und ab bewegbar angebracht, um zum Falten des Kartonzuschnitts mit der Faltkopfeinheit zusammengeführt werden zu können. Der Vertikalträger ist seinerseits über einen Querträger betriebsfest mit einem Maschinenrahmen der Maschine, insbesondere einer Verpackungsmaschine, verbunden.

Bei diesen Faltvorrichtungen hat es sich in der Praxis gezeigt, dass die Seitenschenkel der U-Form nicht nur aufgrund ihres Eigengewichts, sondern auch aufgrund des Gewichts der an ihnen angebrachten Faltwerkzeuge zur Verformung neigen. Insbesondere neigen die freien Enden der Seitenschenkel dazu, etwas nach unten durchzuhängen und/oder durch die beim Falten von der Faltkopfeinheit auf sie ausgeübten Gegenkräfte und/oder durch Beschleunigungskräfte ausgelenkt zu werden. Dies kann im Extremfall dazu führen, dass der Kartonzuschnitt an seinen beiden Enden unterschiedlich gefaltet wird.

Für weiteren Stand der Technik sei auf die gattungsbildende DE 200 19 140 U1, die DE 43 23 802 A1, die US 2013/109555 A1 und die ES 2 678 670 B1 verwiesen.

Es ist die Aufgabe der vorliegenden Erfindung, hier Abhilfe zu schaffen.

Diese Aufgabe wird erfindungsgemäß durch eine Faltvorrichtung der eingangs genannten Art gelöst, bei welcher die Faltmatrizeneinheit zwei Faltmatrizenuntereinheiten umfasst, von denen jede einen im Wesentlichen U-förmigen Rahmen aufweist, an welchem eine Mehrzahl von Faltwerkzeugen angeordnet ist, wobei ein Basisschenkel der U-Form jeder Faltmatrizenuntereinheit an einem gesonderten Vertikalträger in Höhenrichtung auf und ab bewegbar angebracht ist, und wobei die beiden U-förmigen Rahmen mit den Öffnungen der jeweiligen U-Formen aufeinander zu weisend angeordnet sind.

Auf diese Weise können die Seitenschenkel der U-Form bei identischen Abmessungen der zu faltenden Kartonzuschnitte kürzer ausgebildet sein, wodurch sich ihre Widerstandsfähigkeit gegenüber durch die Schwerkraft und/oder Gegenkräfte und/oder durch Beschleunigungskräfte verursachten Verformungen deutlich erhöht. Insgesamt führt die erfindungsgemäße Faltvorrichtung zu kleineren U-förmigen Rahmen als bei herkömmlichen Faltvorrichtung zum Falten von Kartonzuschnitten identischer Abmessungen.

Bereits an dieser Stelle sei angemerkt, dass ein U-förmiger Rahmen einen Basisschenkel und zwei Seitenschenkel umfasst, wobei die Seitenschenkel im Wesentlichen parallel zueinander an dem Basisschenkel angeordnet sein können. Ferner sei angemerkt, dass im Zusammenhang mit der vorliegenden Erfindung eine Längsrichtung der Faltvorrichtung im Wesentlichen parallel zur Erstreckungsrichtung der unverformten Seitenschenkel der U-Form verläuft und eine Querrichtung der Faltvorrichtung im Wesentlichen parallel zur Erstreckungsrichtung des Basisschenkels der U-Form verläuft.

Um die Länge der Seitenschenkel weiter verringern zu können, kann zwischen freien Enden der Seitenschenkel der beiden Rahmen ein vorbestimmter Abstand vorgesehen sein. Hierdurch ist es möglich, dass die Seitenschenkel eine Länge aufweisen, die kleiner ist als die Hälfte des Abstands der beiden Basisschenkel der U-Formen der Rahmen. Da dieser Abstand der beiden Basisschenkel unmittelbaren Einfluss auf die Längsabmessung der von der Faltvorrichtung maximal faltbaren Kartonzuschnitte hat, kann somit die Stabilität der Seitenschenkel weiter erhöht werden.

Diese Maßnahme kann aber auch dazu genutzt werden, den Formatbereich, der von der Faltvorrichtung verarbeitet werden kann, zu verstellen. War die Faltvorrichtung ursprünglich beispielsweise für Kartonzuschnitte mit einer Länge in einem Bereich von 0 mm bis 300 mm eingerichtet, so kann sie in einfacher Weise auf einen Bereich von beispielsweise 300 mm bis 600 mm umgerüstet werden, indem man beispielsweise eine der Faltmatrizenuntereinheiten an dem Maschinenrahmen um 300 mm verschiebt, wodurch auch der Abstand zwischen den freien Enden der Seitenschenkel der beiden Rahmen um diese 300 mm zunimmt.

Um die erfindungsgemäße Faltvorrichtung in Längsrichtung trotz des Vorsehens von zwei Faltmatrizenuntereinheiten möglichst kurz bauen zu können, sind erfindungsgemäß wenigstens zwei Antriebsmotoren, die dazu vorgesehen sind, die Bewegung des Rahmens wenigstens einer der Faltmatrizenuntereinheiten in Höhenrichtung herbeizuführen, zumindest teilweise, vorzugsweise vollständig, innerhalb der Längserstreckung des Vertikalträgers der zugeordneten Faltmatrizenuntereinheit angeordnet. Als Antriebsmotoren kommen sowohl Motoren mit rotierender Antriebswelle, beispielsweise Elektromotoren, aber auch fluidisch, insbesondere pneumatisch und/oder hydraulisch, angetriebene Rotationsmotoren, als auch Linearmotoren, beispielsweise elektromagnetisch arbeitende Linearmotoren, aber auch fluidisch, insbesondere pneumatisch und/ oder hydraulisch, angetriebene Linearmotoren, beispielsweise Pneumatik- und/ oder Hydraulikzylinder, in Betracht.

Bei Motoren mit rotierender Antriebswelle kann in Weiterbildung der Erfindung ferner vorgesehen sein, dass die Rotationsachse wenigstens eines Antriebsmotors quer zur Längsrichtung der Faltvorrichtung angeordnet ist. Vorzugsweise ist jeder der Faltmatrizenuntereinheiten ein eigener, quer angeordneter Antriebsmotor zugeordnet.

Die Baulänge der Faltvorrichtung kann ferner dadurch verkürzt werden, dass bei wenigstens einer der Faltmatrizenuntereinheiten ein Querträger, der zur Befestigung der Faltmatrizenuntereinheit an einem nicht zur Faltvorrichtung gehörenden Maschinenrahmen dient, mit dem Vertikalträger zu einer Baueinheit verbunden ist. Hierdurch kann die für einen gesonderten Querträger benötigte Baulänge eingespart werden.

Zur Erleichterung eines Formatwechsels wird vorgeschlagen, dass die Seitenschenkel wenigstens einer Faltmatrizenuntereinheit in Querrichtung verstellbar ausgebildet sind. Die Verstellung der Seitenschenkel kann dabei vorteilhafterweise synchron und symmetrisch zu einer Längsmittelebene der Faltvorrichtung erfolgen. Zur Ermöglichung eines automatisierten Formatwechsels kann die Verstellung zudem motorisch, beispielsweise elektromotorisch, vorgenommen werden.

Zusätzlich oder alternativ kann zur Erleichterung eines Formatwechsels ferner vorgesehen sein, dass wenigstens ein Faltwerkzeug wenigstens einer Faltmatrizenuntereinheit in Längsrichtung verstellbar ausgebildet ist. Zur Ermöglichung eines automatisierten Formatwechsels kann die Verstellung vorteilhafterweise motorisch, beispielsweise elektromotorisch, vorgenommen werden.

Grundsätzlich ist es auch bei der erfindungsgemäßen Faltvorrichtung denkbar, dass jeder Seitenschenkel der U-Rahmen der Faltmatrizenuntereinheiten mehr als ein Faltwerkzeug trägt. Erfindungsgemäß ist jedoch vorgesehen, dass jeder Seitenschenkel der U-Rahmen der Faltmatrizenuntereinheiten genau ein Faltwerkzeug trägt. Sollte einmal ein Eingriff des Faltwerkzeugs mit dem Kartonzuschnitt an mehr als einer Stelle erforderlich oder gewünscht sein, so kann dies beispielsweise dadurch erreicht werden, dass wenigstens ein Faltwerkzeug mehr als einen zum Falteingriff mit dem Kartonzuschnitt bestimmten Eingriffsabschnitt aufweist.

Mit der erfindungsgemäßen Faltvorrichtung lassen sich verschiedene Betriebsarten realisieren. So umfasst die Faltvorrichtung eine Steuervorrichtung, welche dazu ausgelegt ist, die Antriebsmotoren der beiden Faltmatrizenuntereinheiten wahlweise gemäß einer ersten Betriebsart synchron und gleichsinnig anzusteuern oder gemäß einer zweiten Betriebsart unabhängig voneinander anzusteuern. Die erste Betriebsart entspricht dem Normalbetrieb der Faltvorrichtung. Bei sehr kleinen Kartons kann es jedoch möglich sein, dass das Falten eines Kartons durch eine der Faltmatrizenuntereinheiten alleine bewerkstelligt werden kann. **In** diesem Fall ist es möglich, die Faltvorrichtung im Doppeltakt arbeiten zu lassen, d.h. zwei Kartonzuschnitte gleichzeitig zu verarbeiten, nämlich einen in jeder der beiden Faltmatrizenuntereinheiten. Dies ermöglicht eine Verdoppelung der Kapazität der Faltvorrichtung.

Um mit der erfindungsgemäßen Faltvorrichtung sowohl gerade als auch schräge Trays (Faltkartons) falten zu können, kann für die erste Betriebsart ferner vorgesehen sein, dass die Steuervorrichtung dazu ausgelegt ist, die Antriebsmotoren der beiden Faltmatrizenuntereinheiten gemäß einer ersten Unterbetriebsart der ersten Betriebsart zur Erzeugung einer identischen Hubamplitude der beiden Rahmen anzusteuern oder gemäß einer zweiten Unterbetriebsart der ersten Betriebsart zur Erzeugung einer unterschiedlichen Hubamplitude der beiden Rahmen anzusteuern.

Um eine einfache Justierbarkeit der Faltmatrizenuntereinheiten ermöglichen zu können, wird in Weiterbildung der Erfindung vorgeschlagen, dass ein Querträger an jedem seiner Querenden zwei voneinander in Längsrichtung beabstandete und zum Eingriff mit einem nicht zur Faltvorrichtung gehörenden Maschinenrahmen bestimmte Befestigungsstellen aufweist, wobei eine der Befestigungsstellen um eine in Querrichtung verlaufende Achse exzentrisch ausgebildet ist. Durch eine einfache Drehung der exzentrisch ausgebildeten Befestigungsstelle kann somit beispielsweise der Vertikalträger in eine exakt in vertikaler Richtung verlaufende Stellung gebracht werden.

Ferner kann der Querträger mit dem Vertikalträger zu einer Baueinheit verbunden sein.

Die Erfindung wird im Folgenden anhand von Ausführungsbeispielen mit Bezug auf die beigefügten Zeichnungen näher erläutert werden.

Es stellt dar:
- Figur 1: eine perspektivische Ansicht einer Faltvorrichtung gemäß eines ersten Ausführungsbeispiels,
- Figur 2: eine schematische Draufsicht auf die Faltvorrichtung gemäß des ersten Ausführungsbeispiels,
- Figur 3: eine Seitenansicht der in Figur 1 dargestellten Faltvorrichtung, und
- Figur 4: eine schematische Draufsicht auf eine Faltvorrichtung gemäß einer zweiten Ausführungsform.

In Figur 1 ist ein erstes Ausführungsbeispiel einer Faltvorrichtung ganz allgemein mit 100 bezeichnet. Die Faltvorrichtung 100 ist zum Falten eines Kartonzuschnitts 102 vorgesehen.

Hierzu umfasst die Faltvorrichtung 100 eine lediglich in Figur 3 grob schematisch angedeutete Faltkopfeinheit 104 sowie eine Faltmatrizeneinheit 106, die dazu ausgebildet ist, den Kartonzuschnitt 102 um die Faltkopfeinheit 104 herum zu falten. Die Faltmatrizeneinheit 106 umfasst erfindungsgemäß zwei Faltmatrizenuntereinheiten 108, die jeweils einen im Wesentlichen U-förmigen Rahmen 110 aufweisen. Auf dem im Wesentlichen U-förmigen Rahmen 110 jeder Faltmatrizenuntereinheit 108 ist eine Mehrzahl von Faltwerkzeugen 112 angeordnet.

Der U-förmige Rahmen 110 umfasst einen Basisschenkel 110a und zwei Seitenschenkel 110b, wobei die Seitenschenkel 110b von dem Basisschenkel 110a im Wesentlichen parallel zueinander verlaufend ausgehen. Der Basisschenkel 110a der U-Form jeder Faltmatrizenuntereinheit 108 ist an einem Vertikalträger 114 in Höhenrichtung H auf und ab bewegbar angebracht.

An dieser Stelle sei darauf hingewiesen, dass sich die Faltvorrichtung 100 in einer Längsrichtung **L,** einer Querrichtung Q und der Höhenrichtung H erstreckt, welche paarweise orthogonal zueinander verlaufen. Die Längsrichtung L verläuft im Wesentlichen parallel zur Erstreckungsrichtung der unverformten Seitenschenkel 110b und die Querrichtung Q verläuft im Wesentlichen parallel zur Erstreckungsrichtung des Basisschenkels 110a des U-förmigen Rahmens 110, wie in Figur 2 in der Draufsicht auf die Faltvorrichtung 100 dargestellt ist.

Zudem weist jeder der beiden im Wesentlichen U-förmigen Rahmen 110 eine Öffnung 110c auf (siehe Figur 2). Bei der erfindungsgemäßen Faltvorrichtung 100 sind die Öffnungen 110c der jeweiligen U-Formen der beiden Rahmen 110 so angeordnet, dass sie aufeinander zu weisen. Hierdurch weisen die freien Enden 110d der Seitenschenkel 110b der Rahmen 110 der beiden Faltmatrizenuntereinheiten 108 ebenfalls aufeinander zu.

Zudem sind die freien Enden 110d der Seitenschenkel 110b einander gegenüberliegend angeordnet, wobei sie einen vorbestimmten Abstand d voneinander aufweisen. Dieser Abstand d korreliert zu einem minimalen Abstand, den die Faltwerkzeuge 112 im Betrieb immer aufweisen. Dies ermöglicht es, die Länge der Seitenschenkel 110b weiter zu verringern.

Auch kann die Faltvorrichtung 100 durch eine Veränderung des Abstands d auf einen anderen Formatbereich umgerüstet werden. Hierzu kann beispielsweise wenigstens eine der Faltmatrizenuntereinheiten 108 von der jeweils anderen Faltmatrizenuntereinheit 108 in Längsrichtung L weg oder auf diese zu bewegt werden.

Ferner umfasst die Faltvorrichtung 100 wenigstens einen Antriebsmotor 116, der dazu vorgesehen ist, die Bewegung des Rahmens 110 wenigstens einer der Faltmatrizenuntereinheiten 108 in Höhenrichtung H herbeizuführen. Im dargestellten Ausführungsbeispiel ist jeder der Faltmatrizenuntereinheiten 108 ein gesonderter Antriebsmotor 116 zugeordnet. Die Antriebsmotoren 116 weisen jeweils eine Rotationsachse 116a auf. Bei dem in den Figuren 1 bis 3 dargestellten Ausführungsbeispiel verläuft die Rotationsachse 116a parallel zur Längsrichtung L der Faltvorrichtung 100.

Figur 4 zeigt eine Faltvorrichtung 200 gemäß einem zweiten Ausführungsbeispiel, die im Wesentlichen der Faltvorrichtung 100 gemäß dem ersten Ausführungsbeispiel entspricht. Daher sind in Figur 4 gleiche Komponenten mit den gleichen Bezugszeichen bezeichnet wie in den Figuren 1 bis 3, jedoch um 100 erhöht. Darüber hinaus wird die Faltvorrichtung 200 nachstehend nur hinsichtlich ihrer Unterschiede zur Faltvorrichtung 100 beschrieben werden, auf deren Beschreibung hiermit ansonsten ausdrücklich verwiesen wird.

Auch die Faltvorrichtung 200 weist wenigstens einen Antriebsmotor 216 auf, der dazu vorgesehen ist, die Bewegung des U-förmigen Rahmens 210 wenigstens einer Faltmatrizenuntereinheit 208 in Höhenrichtung H herbeizuführen. Auch bei der Faltvorrichtung 200 ist jeder der Faltmatrizenuntereinheiten 208 ein gesonderter Antriebsmotor 216 zugeordnet. Im Unterschied zu der Ausführungsform der Figuren 1 bis 3 verläuft die Rotationsachse 216a der Antriebsmotoren 216 jedoch orthogonal zur Längsrichtung L der Faltvorrichtung 200, insbesondere in Querrichtung Q. Auch diese Ausgestaltung kann dazu beitragen, die Längserstreckung der Faltvorrichtung 200 möglichst kurz zu halten. Mit dem gleichen Ziel sind die beiden Antriebsmotoren 216 zumindest teilweise innerhalb der Längserstreckung eines Vertikalträgers 214 der zugeordneten Faltmatrizenuntereinheit 208 angeordnet. Insbesondere kann wenigstens einer der Antriebsmotoren 216 vollständig innerhalb der Längserstreckung des Vertikalträgers 214 angeordnet sein.

Mit Bezug wiederum auf die Figuren 1 bis 3 erstreckt sich benachbart zu einem Vertikalträger 114 einer Faltmatrizenuntereinheit 108 ein Querträger 118 in Querrichtung Q. Über den Querträger 118 wird die Faltmatrizenuntereinheit 108 an einem Maschinenrahmen 120 befestigt.

Erfindungsgemäß kann der Querträger 118 mit dem Vertikalträger 114 zu einer Baueinheit 122 verbunden sein, wodurch die Baulänge der Faltvorrichtung 100 in Längsrichtung L weiter verkürzt werden kann. Beispielsweise kann der Querträger 118 in zwei Querträgerabschnitte 118a unterteilt sein, die den Vertikalträger 114 zwischen sich aufnehmen. Vorzugsweise sind die beiden Querträgerabschnitte 118a so angeordnet, dass der Vertikalträger 114 in Querrichtung Q mittig zwischen den beiden Querträgerabschnitten 118a und somit mittig in dem Maschinenrahmen 120 angeordnet sein kann.

Der Vertikalträger 114 und die Querträgerabschnitte 118a können beispielsweise miteinander verschweißt sein. Alternativ können sie aber auch lösbar miteinander verbunden sein. Hierzu kann die Baueinheit 122 Verbindungselemente 124 umfassen, mittels derer der Vertikalträger 114 mit den Querträgern 118 verbunden ist. Diese Verbindungselemente 124 können beispielsweise durch Schrauben 126 auf Spannung gebrachte Klemmelemente sein, die in Klemmnuten von Vertikalträger 114 und Querträger 118 eingreifen. Eine derartige Klemmverbindung ermöglicht es, den Vertikalträger 114 relativ zum Querträger 118 in vertikaler Richtung verschieben zu können, ohne beispielsweise neue Befestigungslöcher bohren zu müssen.

Um mit derselben Faltvorrichtung 100 Kartonzuschnitte 102 mit unterschiedlichen Formaten, insbesondere Breite, falten zu können und um diesen Formatwechsel zu erleichtern, sind die Seitenschenkel 110b wenigstens einer Faltmatrizenuntereinheit 108 in Querrichtung Q verstellbar ausgebildet, was in Figur 2 exemplarisch für einen Seitenschenkel 110b durch einen strichpunktierten Pfeil 128 angedeutet ist. Ebenfalls ist in Figur 2 mit einem strichpunktierten Pfeil 130 angedeutet, dass wenigstens ein Faltwerkzeug 112 in Längsrichtung L verschiebbar angeordnet sein kann.

Sowohl das Verstellen eines Seitenschenkels 110b, vorzugsweise beider Seitenschenkel 110b, eines U-förmigen Rahmens 110 einer Faltmatrizenuntereinheit 108 in Querrichtung Q als auch das Verstellen eines Faltwerkzeugs 112 in Längsrichtung L auf einem Seitenschenkel 110b kann motorisch, beispielsweise elektromotorisch, vorgenommen werden. Hierzu kann eine Seitenschenkel-Verstelleinheit 132 beziehungsweise ein Faltwerkzeug-Verstelleinheit 134 vorgesehen sein (siehe Figur 3). Somit kann der Formatwechsel weiter erleichtert werden.

Auch wenn es grundsätzlich möglich ist, dass jeder Seitenschenkel mehr als ein Faltwerkzeug trägt, ist es erfindungsgemäß bevorzugt, dass jeder Seitenschenkel 110b der U-förmigen Rahmen 110 der Faltmatrizenuntereinheiten 108 des diskutierten ersten Ausführungsbeispiels genau ein Faltwerkzeug 112 trägt, das sich in Höhenrichtung H erstrecken kann. Jedes Faltwerkzeug 112 kann dabei wenigstens einen Eingriffsabschnitt 112a aufweisen, der dazu bestimmt ist, mit dem Kartonzuschnitt 102 in Falteingriff zu treten. Für den Fall, dass ein Eingriff des Faltwerkzeugs 112 mit dem Kartonzuschnitt 102 an mehr als einer Stelle erforderlich oder gewünscht ist, kann wenigstens ein Faltwerkzeug 112b aber auch mehr als einen Eingriffsabschnitt 112a aufweisen. **In** Figur 2 ist das Faltwerkzeug 112b beispielhaft mit zwei Eingriffsabschnitten 112a versehen.

Ferner umfasst die Faltvorrichtung 100 eine Steuervorrichtung 136, die in Figur 2 lediglich schematisch dargestellt ist. Eine analoge Steuervorrichtung 236 kann auch bei der Ausführungsform der Figur 4 vorgesehen sein.

Die Steuervorrichtung 136 ist dazu ausgelegt, die Antriebsmotoren 116 der beiden Faltmatrizenuntereinheiten 108 wahlweise gemäß einer ersten Betriebsart oder gemäß einer zweiten Betriebsart anzusteuern. Bei der ersten Betriebsart steuert die Steuervorrichtung 136 die Antriebsmotoren 116 synchron und gleichsinnig an, während bei der zweiten Betriebsart die Antriebsmotoren 116 der Rahmen 110 der beiden Faltmatrizenuntereinheiten 108 unabhängig voneinander angesteuert werden. Die erste Betriebsart entspricht dem Normalbetrieb der Faltvorrichtung. Bei sehr kleinen Kartons kann es jedoch möglich sein, dass das Falten eines Kartons durch eine der Faltmatrizenuntereinheiten alleine bewerkstelligt werden kann. In diesem Fall ist es möglich, die Faltvorrichtung im Doppeltakt arbeiten zu lassen, d.h. zwei Kartonzuschnitte gleichzeitig zu verarbeiten, nämlich einen in jeder der beiden Faltmatrizenuntereinheiten. Dies ermöglicht eine Verdoppelung der Kapazität der Faltvorrichtung.

Ferner kann die Steuervorrichtung 136 die Antriebsmotoren 116 der beiden Faltmatrizenuntereinheiten 108 in der ersten Betriebsart gemäß einer ersten Unterbetriebsart oder gemäß einer zweiten Unterbetriebsart ansteuern. Bei der ersten Unterbetriebsart der ersten Betriebsart steuert die Steuervorrichtung 136 die Antriebsmotoren 116 der beiden Faltmatrizenuntereinheiten 108 derart an, dass die Rahmen 110 der beiden Faltmatrizenuntereinheiten 108 eine identische Hubamplitude in Höhenrichtung H synchron und gleichsinnig durchführen. Bei der zweiten Unterbetriebsart der ersten Betriebsart steuert die Steuervorrichtung 136 die Antriebsmotoren 116 der beiden Faltmatrizenuntereinheiten 108 so an, dass die beiden Rahmen 110 sich war gleichsinnig in Höhenrichtung H bewegen, jedoch mit unterschiedlichen Hubamplituden. Hierdurch können zusätzlich zu geraden Trays auch schräge Trays aus entsprechenden Kartonzuschnitten 102 gefaltet werden.

Während des Faltvorgangs steuert die Steuervorrichtung 136 die Antriebsmotoren 116 derart an, dass sich der U-förmige Rahmen 110 an dem Vertikalträger 114 mit einer voreingestellten Hubamplitude in Höhenrichtung H auf und ab bewegt. Somit bewegen sich auch die auf den Seitenschenkeln 110b vorgesehenen Faltwerkzeuge 112 in Höhenrichtung H in Richtung auf die Faltkopfeinheit 104 zu bis der wenigstens eine Eingriffsabschnitt 112a mit dem Kartonzuschnitt 102 in Eingriff tritt. Anschließend bewegt sich der U-förmigen Rahmen 110 weiter bis die vordefinierte Hubamplitude erreicht ist und faltet den Kartonzuschnitt um die Faltkopfeinheit 104 herum in die gewünschte Kartonform. Während sich der U-förmige Rahmen 110 in Höhenrichtung H von der Faltkopfeinheit 104 weg bewegt, wird der gefaltete Karton in bekannter Weise aus der Faltvorrichtung 100 heraus transportiert und ein neuer Kartonzuschnitt 102 der Faltvorrichtung 100 zugeführt.

Für die Befestigung an dem gehörenden Maschinenrahmen 120 weist der Querträger 118 an jedem seiner Querenden 118b zwei voneinander in Längsrichtung L beabstandete Befestigungsstellen 138 auf, die mit dem Maschinenrahmen 120 in Eingriff treten können und so den Querträger 118 mit dem Maschinenrahmen 120 verbinden. Eine der Befestigungsstellen 138a ist exzentrisch zu einer in Querrichtung Q verlaufende Achse 140 ausgebildet. Treten die beiden Befestigungsstellen 138a und 138b mit dem Maschinenrahmen 120 in Eingriff, so kann das exzentrisch ausgebildete Befestigungselement 138a gedreht werden, um den Querträger 118 und/oder an ihm befestigte Bauteile, beispielsweise den Vertikalträger 114, in eine gewünschte, beispielsweise exakt vertikal verlaufende, Stellung zu bringen. Für eine leichte Bedienung der exzentrisch ausgebildeten Befestigungsstelle 138a kann an der exzentrisch ausgebildeten Befestigungsstelle 138a ein Drehelement 142, beispielsweise ein Drehknopf, vorgesehen sein.

## Patentansprüche

1. Faltvorrichtung (100; 200) zum Falten eines nicht zur Faltvorrichtung (100; 200) gehörenden Kartonzuschnitts (102), umfassend
eine Faltmatrizeneinheit (106) und
eine Faltkopfeinheit (104),
wobei die Faltmatrizeneinheit (106) dazu ausgebildet ist, den Kartonzuschnitt (102) um die Faltkopfeinheit (104) herum zu falten, **dadurch gekennzeichnet, dass** die Faltmatrizeneinheit (106) zwei Faltmatrizenuntereinheiten (108; 208) umfasst, von denen jede einen im Wesentlichen U-förmigen Rahmen (110; 210) aufweist, an welchem eine Mehrzahl von Faltwerkzeugen (112) angeordnet ist, wobei der U-förmige Rahmen (110; 210) einen Basisschenkel (110a) und zwei Seitenschenkel (110b) umfasst;
wobei der Basisschenkel (110a) der U-Form jeder Faltmatrizenuntereinheit (108; 208) an einem gesonderten Vertikalträger (114; 214) in Höhenrichtung (H) auf und ab bewegbar angebracht ist, und
wobei die beiden U-förmigen Rahmen (110; 210) mit den Öffnungen (110c) der jeweiligen U-Formen aufeinander zu weisend angeordnet sind,
wobei wenigstens zwei Antriebsmotoren (116; 216), die dazu vorgesehen sind, die Bewegung des Rahmens (110; 210) wenigstens einer der Faltmatrizenuntereinheiten (108; 208) in Höhenrichtung (H) herbeizuführen, zumindest teilweise, vorzugsweise vollständig, innerhalb der Längserstreckung des Vertikalträgers (114; 214) der zugeordneten Faltmatrizenuntereinheit (108; 208) angeordnet sind,
wobei die Faltvorrichtung (100; 200) eine Steuervorrichtung (136; 236) umfasst, welche dazu ausgelegt ist, die Antriebsmotoren (116; 216) der beiden Faltmatrizenuntereinheiten (108; 208) wahlweise gemäß einer ersten Betriebsart synchron und gleichsinnig anzusteuern oder gemäß einer zweiten Betriebsart unabhängig voneinander anzusteuern.

2. Faltvorrichtung nach Anspruch 1,
**dadurch gekennzeichnet, dass** zwischen freien Enden (110d) der Seitenschenkel (110b) der beiden Rahmen (110) ein vorbestimmter Abstand (d) vorgesehen ist.

3. Faltvorrichtung nach einem der vorangehenden Ansprüche,
**dadurch gekennzeichnet, dass** die Rotationsachse (216a) wenigstens eines Antriebsmotors (216) quer zur Längsrichtung (L) der Faltvorrichtung (200) angeordnet ist.

4. Faltvorrichtung nach einem der vorangehenden Ansprüche,
**dadurch gekennzeichnet, dass** bei wenigstens einer der Faltmatrizenuntereinheiten (108) ein Querträger (118), der zur Befestigung der Faltmatrizenuntereinheit (108) an einem nicht zur Faltvorrichtung (100) gehörenden Maschinenrahmen (120) dient, mit dem Vertikalträger (114) zu einer Baueinheit (122) verbunden ist.

5. Faltvorrichtung einem der vorangehenden Ansprüche,
**dadurch gekennzeichnet, dass** die Seitenschenkel (110b) wenigstens einer Faltmatrizenuntereinheit (108) in Querrichtung (Q) verstellbar ausgebildet sind.

6. Faltvorrichtung nach einem der vorangehenden Ansprüche,
**dadurch gekennzeichnet, dass** wenigstens ein Faltwerkzeug (112) wenigstens einer Faltmatrizenuntereinheit (108) in Längsrichtung (L) verstellbar ausgebildet ist.

7. Faltvorrichtung nach einem der vorangehenden Ansprüche,
**dadurch gekennzeichnet, dass** jeder Seitenschenkel (110b) der Rahmen (110) der Faltmatrizenuntereinheiten (108) genau ein Faltwerkzeug (112) trägt.

8. Faltvorrichtung nach einem der vorangehenden Ansprüche,
**dadurch gekennzeichnet, dass** wenigstens ein Faltwerkzeug (112b) mehr als einen zum Falteingriff mit dem Kartonzuschnitt (102) bestimmten Eingriffsabschnitt (112a) aufweist.

9. Faltvorrichtung nach einem der vorangehenden Ansprüche,
**dadurch gekennzeichnet, dass** die Steuervorrichtung (136; 236) dazu ausgelegt ist, die Antriebsmotoren (116; 216) der beiden Faltmatrizenuntereinheiten (108; 208) gemäß einer ersten Unterbetriebsart der ersten Betriebsart zur Erzeugung einer identischen Hubamplitude der beiden Rahmen (110; 210) anzusteuern oder gemäß einer zweiten Unterbetriebsart der ersten Betriebsart zur Erzeugung einer unterschiedlichen Hubamplitude der beiden Rahmen (110; 210) anzusteuern.

10. Faltvorrichtung nach einem der vorangehenden Ansprüche,
**dadurch gekennzeichnet, dass** ein Querträger (118) an jedem seiner Querenden (118b) zwei voneinander in Längsrichtung (L) beabstandete und zum Eingriff mit einem nicht zur Faltvorrichtung (100) gehörenden Maschinenrahmen (120) bestimmte Befestigungsstellen (138a; 138b) aufweist, wobei eine der Befestigungsstellen (138a) um eine in Querrichtung (Q) verlaufende Achse (140) exzentrisch ausgebildet ist.

## Claims

1. Folding device (100; 200) for folding a cardboard blank (102) not belonging to the folding device (100; 200), comprising a folding die unit (106) and a folding head unit (104),
wherein the folding die unit (106) is designed to fold the cardboard blank (102) around the folding head unit (104),
**characterised in thatthe** folding die unit (106) comprises two folding die sub-units (108; 208), each of which has a substantially U-shaped frame (110; 210) on which a plurality of folding tools (112) is arranged, the U-shaped frame (110; 210) comprising a base leg (110a) and two side legs (110b);
the base leg (110a) of the U-shape of each folding die sub-unit (108; 208) being mounted on a separate vertical support (114; 214) so as to be movable up and down in the vertical direction (H), and
wherein the two U-shaped frames (110; 210) are arranged with the openings (110c) of the respective U-shapes facing each other, wherein at least two drive motors (116; 216), which are intended to cause the movement of the frame (110; 210) of at least one of the folding die sub-units (108; 208) in the height direction (H), are arranged at least partially, preferably completely, within the longitudinal extension of the vertical support (114; 214) of the associated folding die sub-unit (108; 208),
wherein the folding device (100; 200) comprises a control device (136; 236) which is designed to optionally control the drive motors (116; 216) of the two folding die sub-units (108; 208) synchronously and in the same direction in accordance with a first mode of operation or to control them independently of each other in accordance with a second mode of operation.

2. Folding device according to claim 1,
**characterised in that** a predetermined distance (d) is provided between the free ends (110d) of the side limbs (110b) of the two frames (110).

3. Folding device according to one of the preceding claims,
**characterised in that** the rotation axis (216a) of at least one drive motor (216) is arranged transversely to the longitudinal direction (L) of the folding device (200).

4. Folding device according to one of the preceding claims,
**characterised in that** in at least one of the folding die sub-units (108), a crossbeam (118), which serves to attach the folding die sub-unit (108) to a device frame (120) not belonging to the folding decive (100), is connected with the vertical support (114) to form a construction unit (122).

5. Folding device according to one of the preceding claims,
**characterised in that** the side legs (110b) of at least one folding die sub-unit (108) are designed to be adjustable in the transverse direction (Q).

6. Folding device according to one of the preceding claims,
**characterised in that** at least one folding tool (112) of at least one folding die sub-unit (108) is designed to be adjustable in the longitudinal direction (L).

7. Folding device according to one of the preceding claims,
**characterised in that** each side limb (110b) of the frames (110) of the folding die sub-units (108) carries exactly one folding tool (112).

8. Folding device according to one of the preceding claims,
**characterised in that** at least one folding tool (112b) has more than one engagement section (112a) designated for folding engagement with the cardboard blank (102).

9. Folding device according to one of the preceding claims,
**characterised in that** the control device (136; 236) is designed to control the drive motors (116; 216) of the two folding die sub-units (108; 208) according to a first sub-mode of the first mode of operation to generate an identical stroke amplitude of the two frames (110; 210), or according to a second sub-mode of the first mode of operation to generate a different stroke amplitude of the two frames (110; 210).

10. Folding device according to one of the preceding claims,
**characterised in that** a cross member (118) has, at each of its transverse ends (118b), two fastening points (138a; 138b) which are spaced apart in the longitudinal direction (L) and are intended for engagement with a device frame (120) that does not belong to the folding device (100), wherein one of the fastening points (138a) is designed eccentrically about an axis (140) extending in the transverse direction (Q).

## Revendications

1. Dispositif de pliage (100 ; 200) pour plier une découpe en carton (102) n'appartenant pas au dispositif de pliage (100 ; 200), comprenant une unité de matrice de pliage (106) et une unité de tête de pliage (104), l'unité de matrice de pliage (106) étant conçue pour plier la découpe de carton (102) autour de l'unité de tête de pliage (104),
**caractérisé en ce que**
l'unité de matrice de pliage (106) comprend deux sous-unités de matrice de pliage (108 ; 208) dont chacune présente un cadre (110 ; 210) sensiblement en forme de U sur lequel est disposée une pluralité d'outils de pliage (112), le cadre en forme de U (110 ; 210) comprenant une branche de base (110a) et deux branches latérales (110b), dans lequel la branche de base (110a) de la forme en U de chaque sous-unité de matrice de pliage (108 ; 208) est montée de manière mobile vers le haut et vers le bas dans le sens de la hauteur (H) sur un support vertical séparé (114 ; 214) dans la direction de la hauteur (H), et dans lequel les deux cadres en forme de U (110 ; 210) sont disposés avec les ouvertures (110c) des formes en U respectives tournées l'une vers l'autre,
dans lequel au moins deux moteurs d'entraînement (116 ; 216), qui sont destinés à provoquer le mouvement du cadre (110 ; 210) d'au moins une des sous-unités de matrice de pliage (108 ; 208) dans la direction de hauteur (H), sont disposés au moins en partie, de préférence complètement, à l'intérieur de l'étendue longitudinale du support vertical (114 ; 214) de la sous-unité de matrice de pliage associée (108 ; 208),
dans lequel le dispositif de pliage (100 ; 200) comprend un dispositif de commande (136 ; 236) qui est conçu pour commander les moteurs d'entraînement (116 ; 216) des deux sous-unités de matrice de pliage (108 ; 208) de manière synchrone et dans le même sens selon un premier mode de fonctionnement ou de manière indépendante les uns des autres selon un deuxième mode de fonctionnement.

2. Dispositif de pliage selon la revendication 1,
**caractérisé en ce qu'**une distance prédéterminée (d) est prévue entre les extrémités libres (110d) des branches latérales (110b) des deux cadres (110).

3. Dispositif de pliage selon l'une des revendications précédentes,
**caractérisé en ce que** l'axe de rotation (216a) d'au moins un moteur d'entraînement (216) est disposé transversalement à la direction longitudinale (L) du dispositif de pliage (200).

4. Dispositif de pliage selon l'une des revendications précédentes,
**caractérisé en ce que**, sur au moins l'une des sous-unités de matrice de pliage (108), une traverse (118) qui sert à fixer la sous-unité de matrice de pliage (108) sur un châssis de machine (120) n'appartenant pas au dispositif de pliage (100) est reliée au support vertical (114) pour former une unité de construction (122).

5. Dispositif de pliage selon l'une des revendications précédentes,
**caractérisé en ce que** les branches latérales (110b) d'au moins une sous-unité de matrice de pliage (108) sont réalisées de manière à être réglables dans le sens transversal (Q).

6. Dispositif de pliage selon l'une des revendications précédentes,
**caractérisé en ce qu'**au moins un outil de pliage (112) d'au moins une sous-unité de matrice de pliage (108) est conçu de manière à pouvoir être déplacé dans la direction longitudinale (L).

7. Dispositif de pliage selon l'une des revendications précédentes,
**caractérisé en ce que** chaque branche latérale (110b) des cadres (110) des sous-unités de matrice de pliage (108) porte exactement un outil de pliage (112).

8. Dispositif de pliage selon l'une des revendications précédentes,
**caractérisé en ce qu'**au moins un outil de pliage (112b) présente plus d'une partie d'engagement (112a) destinée à venir en prise avec la découpe de carton (102) pour le pliage.

9. Dispositif de pliage selon l'une des revendications précédentes,
**caractérisé en ce que** le dispositif de commande (136 ; 236) est conçu pour commander les moteurs d'entraînement (116 ; 216) des deux sous-unités de matrice de pliage (108 ; 208) selon un premier mode de fonctionnement partiel du premier mode de fonctionnement pour produire une amplitude de course identique des deux cadres (110 ; 210) ou selon un deuxième mode de fonctionnement partiel du premier mode de fonctionnement pour produire une amplitude de course différente des deux cadres (110 ; 210).

10. Dispositif de pliage selon l'une des revendications précédentes,
**caractérisé en ce qu'une** traverse (118) présente, à chacune de ses extrémités transversales (118b), deux points de fixation (138a ; 138b) espacés l'un de l'autre dans la direction longitudinale (L) et destinés à s'engager avec un châssis de machine (120) n'appartenant pas au dispositif de pliage (100), l'un des points de fixation (138a) étant excentré autour d'un axe (140) s'étendant dans la direction transversale (Q).
